# EUROPÄISCHE PATENTSCHRIFT

(11) **EP 0 694 015 B1**
(45) Veröffentlichungstag und Bekanntmachung des Hinweises auf die Patenterteilung: **29.04.1998**
(21) Anmeldenummer: 95909571.2
(22) Anmeldetag: 16.02.1995
(51) Int. Cl.: B65D 75/26

(54) **EINSCHLAGPACKUNG**
WRAPPING PACKAGE
ENVELOPPE DE CONDITIONNEMENT

(30) Priorität: 17.02.1994 AT 312/94
(43) Veröffentlichungstag der Anmeldung: 31.01.1996
(73) Patentinhaber: TEICH AKTIENGESELLSCHAFT, 3200 Obergrafendorf (AT)
(72) Erfinder: CERWINSKI, Herbert, D-85630 Grasbrunn-Neukeferloh (DE); NIEDERER, Andreas, A-3108 St. Pölten-Wagram (AT)
(74) Vertreter: Dungler, Karin
(86) Internationale Anmeldenummer: AT9500035
(87) Internationale Veröffentlichungsnummer: WO9522496

(56) Entgegenhaltungen:
- EP-A- 0 480 907
- US-A- 2 550 520

## Beschreibung

### Technisches Gebiet

Die Erfindung betrifft eine Einschlagpackung, bei der ein stückiges, gegegebenenfalls unterteilbares Packungsgut in eine äußere Hülle aus einem flächigen und flexiblen Verpackungsmaterial eingeschlagen ist, wobei am Packungsboden einander überlappende Randbereiche des Verpackungsmaterials durch Klebung miteinander verbunden sind und wobei das Verpackungsmaterial aus zwei unterschiedlichen Schichten oder Schichtverbunden aufgebaut ist und daß die bzw. der dem Packungsgut zugewandte Schicht oder Schichtverbund innerhalb des zuoberst liegenden überlappenden Verpackungsmaterial-Randbereiches eine oder mehrere Aus- oder Durchstanzungen (6) aufweist, innerhalb von der oder denen die beiden Verpackungsmaterial-Randbereiche miteinander verbunden sind.

### Stand der Technik

Eine bekannte Einschlagpackung dieser Art, die zum Verpacken von Pralinen dient, weist eine zweilagige Hülle auf, die aus zwei übereinanderliegenden Zuschnitten gebildet wird, wobei der an der Hüllenaußenseite zu liegen kommende Zuschnitt aus einer dekorativ bedruckten Folie aus biaxial gerecktem Polypropylen (OPP) und der packungsgutseitige Zuschnitt aus einem Verbund besteht, der dekorseitig eine mit einer Grundfarbe lackierte Aluminiumfolie umfaßt, welche packungsgutseitig mit einer Papierlage verbunden ist. An der Verpackungsmaschine werden die bedruckte OPP-Folie und die Verbundfolie jeweils in Bandform von der Rolle abgezogen, beide Zuschnitte abgelängt und mit einer überstehenden Kante des OPP-Folienzuschnittes übereinanderliegend dann der Einschlag über die Praline hergestellt und schließlich an den beiden einander überlappenden Kuvertfaltungen durch kurzzeitiges Andrücken eines heißen Siegelwerkzeuges die überstehende Kante der OPP-Folie an der zuoberst liegenden Kuvertfaltung mit der äußeren OPP-Folienlage der darunterliegenden Kuvertfaltung durch Heißsiegelung miteinander verbunden.

Diese bekannte Einschlagpackung für Pralinen ist nun aber im Aufbau und ihrer Herstellung sehr aufwendig: Der Verpackungsmaschine müssen zwei Verpackungsmaterialbahnen zugeführt werden, die dann voneinander unabhängig in Zuschnitte abgelängt und in definierter Weise aufeinandergelegt werden, um das Hüllenmaterial, in das das Packungsgut eingeschlagen wird, zu bilden.

Die in der europäischen Patentanmeldung 480907 beschriebene Einschlagpackung für Pralinen weist, um den obengenannten Nachteil zu beheben, ein einlagiges, besonders zu behandelndes Verpakkungsmaterial auf, das in einer vorteilhaften Ausführung aus einem Aluminium-Papier-Verbund besteht.

In vielen Fällen ist jedoch eine Kunststoffolie als oberste Schicht des Verpackungsmaterials gewünscht. Dieser Wunsch führt zu mehrschichtigen Verpackungsmaterialien führen, bei denen eine Verbindung der am Packungsboden einander überlappenden Verpakkungsmaterial-Randbereiche durch eine Siegelung, insbesondere durch eine Heißsiegellackschicht entsteht.

Eine derartige Einschlagpackung ist aus der US-A-2,550,520 vorbekannt. Dabei besteht der Schichtverbund des Verpackungsmaterials aus Papier und Cellophan, wobei die Cellophanschicht ein- oder beidseitig mit einer Heißsiegellackschicht versehen ist. Im Randbereich wird die Papierschicht ausgestanzt, sodaß jeweils die Heißsiegellackschichten miteinander verbunden werden können. Diese Verbindung mittels Heißsiegellack hat jedoch den Nachteil, daß die Einschlagpackung nach dem Öffnen nicht mehr verschließbar ist.

### Darstellung der Erfindung

Hier will die Erfindung Abhilfe schaffen. Erfindungsgemäß wird eine Einschlagpackung der eingangs der Beschreibung genannten Art angegeben, welche dadurch gekennzeichnet ist, daß die bzw.

der nicht mit Aus- oder Durchstanzungen versehene Schicht oder Schichtverbund an der Unterseite mit einer Dauerkleberbeschichtung versehen ist, die gleichzeitig vorteilhafterweise zum Verbinden der beiden unterschiedlichen Schichten bzw. Schichtverbunde dienen kann.

Gemäß noch einer vorteilhaften Ausgestaltung der Erfindung ist die nicht mit den Aus- oder Durchstanzungen versehene Schicht zumindest im wesentlichen aus einer gegebenenfalls transparenten Kunststoffolie gebildet.

In einer weiteren Ausgestaltung der Erfindung weist der mit Aus- oder Durchstanzungen versehene Schichtverbund vorteilhaft eine dekorativ und gegebenenfalls mit Aufschriften versehene Aluminiumfolie auf, die packungsgutseitig über eine Kleberschicht mit einer Papierlage verbunden ist.

Nach einer weiteren vorteilhaften Ausgestaltung der Erfindung befinden sich die beiden einander überlappend miteinander verbundenen Verpackungsmaterial-Randbereiche an zwei am Pakkungsboden einander überlappenden Kuvertfaltungen des Verpakkungsmaterials.

Gemäß einer letzten vorteilhaften Ausgestaltung der Erfindung ist das Packungsgut eine Praline.

### Kurze Beschreibung der Zeichnungen im Zusammenhang mit einem vorteilhaften Weg zur Ausführung der Erfindung und einem Vergleichsbeispiel

Die Erfindung wird nachstehend anhand von Beispielen eingehend erläutert.

Zunächst wird zur Herstellung eines Vorverbundes des Verpackungsmaterials eine Aliminiumfolienbahn einer Dicke zwischen 0,005 bis 0,015 mm, insbesondere jedoch von 0,007 mm an einer Seite in einer Grundfarben-Vorlackierung mit einem wäßrigen Acrylatlack versehen und an der anderen Seite mit einem Naßkaschierkleber z.B. auf Styrol-Butadienbasis mit einer Auftragsmenge von ca. 1,5 g/m² mit einer Papierbahn einer Grammatur zwischen 18 und 100 g/m² verbunden. Dieser Vorverbund wird nun in einem weiterem Arbeitsgang bedruckt, sowie, wie später näher erläutert, einer Prägung unterzogen und mit Ausstanzungen versehen. Zur Komplettierung des farbigen Verpackungsmaterials wird dann im Rahmen eines Vergleichsbeispiels eine vollflächig mit einem Heißkaschierkleber auf Wachsbasis in einer Auftragsmenge von ca. 5 - 15 g/m² beschichtete Folienbahn aus transparentem, biaxial gereckten Polypropylen (OPP) einer Dicke zwischen 0,012 bis 0,030 mm mit der Vorverbundbahn an deren bedruckten Seite durch Heißkaschierung verbunden. Die Breite der so hergestellten Verpackungsmaterialbahn beträgt dabei ein Mehrfaches der späteren Länge b des zum Einschlagen der Praline verwendeten Verpakkungsmaterial-Zuschnitts. Das Verpackungsmaterial wird in der Folge - nach Unterteilung - in Einzelbahnen aufgerollt an den Verpacker geliefert.

Fig. 1 zeigt in der Draufsicht auf die dekorative Vorderseite einen Ausschnitt einer solchen Einzelbahn 1 mit einer Breite b gleich Zuschnittslänge und den seitlichen Schnittkanten 2 sowie aufgedruckten Tastmarken 3, mit deren Hilfe in der Verpackungsmaschine das Ablängen der Bahn 1 in Zuschnitte 4 durch Unterteilung längs den Linien 5 gesteuert wird. Mit 6 sind die bereits erwähnten Ausstanzungen im Aluminium-Papier-Vorverbund 7 (siehe Fig. 4) bezeichnet. Der Vorverbund 7 weist eine mit 8 angedeutete Seidenglanzprägung mit der Struktur eines feinen Kreuzlinienrasters auf, wobei z.B. ein rechteckiges Zeichenfeld 9, das gegebenenfalls eine andere Grundfarbe als die restliche Oberfläche aufweist und in dem die entsprechende Beschriftung aufgedruckt ist, von dieser Seidenglanzprägung ausgespart bleibt.

Beim Verpackungsvorgang werden in der Verpackungsmaschine die Zuschnitte 4 von der Verpackungsmaterialbahn abgelängt und die Pralinen in die Zuschnitte eingeschlagen.

Fig. 2 ist in perspektivischer Darstellung eine Phase des Einschlagvorganges dargestellt, bevor die Kuvertfaltungen 10 bzw. 11 auf den Pralinenboden 12 umgeschlagen werden. Man erkennt die rechteckige Ausstanzung 6 im Aluminium-Papier-Vorverbund, innerhalb der die auf der OPP-Folie 13 (siehe FIg. 4) im vorgenannten Vergleichsversuch aufgebrachte Heißkleberbeschichtung 15 zutage tritt. Danach wird die Kuvertfaltung 10 und danach die Kuvertfaltung 11 auf den Pralinenboden umgeschlagen, so daß sich die in Fig. 3 gezeigte Phase ergibt, welche schon die endgültige Form der Einschlagpackung zeigt. Durch kurzzeitiges Aufdrücken eines beheizten Siegelstempels in Richtung des Pfeiles 14 auf die umgeschlagene Kuvertfaltung 11 innerhalb der Stelle der Ausstanzung 6 wird die OPP-Folie 13 der oben liegenden Kuvertfaltung 11 über die Heißschmelzkleberschicht 15 (siehe Fig. 4) mit der OPP-Folie 13' des Verpackungsmaterials der unten liegenden Kuvertfaltung 10 verbunden. Fig. 4 zeigt schematisch im Schnitt die einander überlappenden Verpackungsmaterial-Randbereiche an der Stelle der Verbindung. Nach dem Öffnen dieser Verbindung mittels der Heißschmelzkleberschicht 15 läßt sich die Einschlagpackung jedoch nicht mehr verschließen.

Gemäß der erfindungsgemäßen Variante der Einschlagpackung wird zum Verbinden des Vorverbundes 7 und der OPP-Folie 13 statt einer Heißschmelzkleberbeschichtung 15 eine Dauerkleberbeschichtung 15' (pressure-sensitive-Kleberschicht) vollflächig angebracht, welche in dem Ausschnitt 6 zutage tritt. Die Verwendung von Dauerkleberschichten an der Oberfläche von Verpackungsmaterialien, die insbesondere in Bahnenform auf Rollen aufgewickelt an den Verpacker geliefert werden, ist im allgemeinen nicht üblich, da sich benachbarte Lagen des Verpackungsmaterials an den Stellen der Dauerkleberbeschichtung miteinander verbinden können, d.h., wie man sich auch ausdrückt, das Material in der Rolle "blockt". Überraschenderweise ist das hier nicht der Fall: möglicherweise deshalb, weil zwischen der Dauerkleberbeschichtung 15' innerhalb der Ausschnitte 6 und der darunter liegenden Verpackungsmateriallage in der Rolle Zwischenräume einer Dicke gleich der des Vorverbundes 7 liegen. Beim Verbinden der beiden Kuvertfaltungen 10, 11 beim Verpackungsvorgang wird aber dieser Zwischenraum durch Andrücken eines Druckstempels mit kleinflächiger Druckfläche an der Stelle des Ausschnitts 6 überbrückt und die Verklebung mit der Oberfläche der untenliegenden Kuvertfaltung hergestellt. Da es sich um einen Dauerkleber (pressure-sensitive) handelt, läßt sich die Verpackung nach dem Öffnen durch kurzes Andrücken wieder verschließen.

## Patentansprüche

1. Einschlagpackung, bei der ein stückiges, gegebenenfalls unterteilbares Packungsgut in eine äußere Hülle aus einem flächigen und flexiblen Verpackungsmaterial eingeschlagen ist, wobei am Packungsboden (12) einander überlappende Randbereiche des Verpackungsmaterials durch Klebung miteinander verbunden sind, und wobei das Verpackungsmaterial aus zwei unterschiedlichen Schichten oder Schichtverbunden aufgebaut ist und die bzw. der dem Packungsgut zugewandte Schicht oder Schichtverbund innerhalb des zuoberst liegenden überlappenden Verpackungsmaterial-Randbereiches eine oder mehrere Aus- oder Durchstanzungen (6) aufweist, innerhalb von der oder denen die beiden Verpackungsmaterial-Randbereiche miteinander verbunden sind, dadurch gekennzeichnet, daß die bzw. der nicht mit Aus- oder Durchstanzungen versehene Schicht oder Schichtverbund an der Unterseite mit einer Dauerkleberbeschichtung versehen ist.

2. Einschlagpackung nach Anspruch 1, dadurch gekennzeichnet, daß die Dauerkleberbeschichtung gleichzeitig zum Verbinden der beiden unterschiedlichen Schichten bzw. Schichtverbunde dient.

3. Einschlagpackung nach einem der Ansprüche 1 oder 2, dadurch gekennzeichnet, daß die nicht mit den Aus- oder Durchstanzungen versehene Schicht (7) zumindest im wesentlichen aus einer gegebenenfalls transparenten Kunststoffolie (13, 13') gebildet ist.

4. Einschlagpackung nach Anspruch 3, dadurch gekennzeichnet, daß der mit Aus- oder Durchstanzungen (6) versehene Schichtverbund eine dekorativ und gegebenenfalls mit Aufschriften versehene Aluminiumfolie aufweist, die packungsgutseitig über eine Kleberschicht mit einer Papierlage verbunden ist.

5. Einschlagpackung nach einem der Ansprüche 1 bis 4, dadurch gekennzeichnet, daß die beiden einander überlappend miteinander verbundenen Verpackungsmaterial-Randbereiche sich an zwei am Packungsboden (12) einander überlappenden Kuvertfaltungen (10, 11) des Verpackungsmaterials befinden.

6. Einschlagpackung nach einem der Ansprüche 1 - 5, dadurch gekennzeichnet, daß das Packungsgut eine Praline ist.

## Claims

1. A wrapping package, in which an optionally divisible item to be packaged in pieces is wrapped in an outer wrapper comprising a planar and flexible packaging material, wherein mutually overlapping edge zones of the packaging material on the package bottom (12) are joined together by adhesion, and wherein the packaging material is constructed from two different layers or laminated composites, and the layer or laminated composite facing the item to be packaged has one or more punched-out or punched-through portions (6) within the uppermost overlapping edge zone of the packaging material, the two edge zones of the packaging material being joined together within said punched-out or punched-through portions, characterised in that the layer or laminated composite not provided with punched-out or punched-through portions is provided on its underside with a permanent adhesive coating.

2. A wrapping package according to Claim 1, characterised in that the permanent adhesive coating serves simultaneously to join the two different layers or laminated composites.

3. A wrapping package according to either Claim 1 or Claim 2, characterised in that the layer (7) not provided with the punched-out or punched-through portions is formed at least substantially from an optionally transparent plastics film (13,13').

4. A wrapping package according to Claim 3, characterised in that the laminated composite provided with punched-out or punched-through portions (6) has a decorative aluminium foil which is optionally provided with inscriptions and which on the side of the item to be packaged is joined to a layer of paper via an adhesive layer.

5. A wrapping package according to any one of Claims 1 to 4, characterised in that the two overlapping joined together edge zones of packaging material are situated on two envelope folds (10,11) of the packaging material overlapping one another on the package bottom (12).

6. A wrapping package according to any one of Claims 1 to 5, characterised in that the item to be packaged is a chocolate.

## Revendications

1. Emballage constitué par pliage, pour lequel un produit à emballer, en morceaux, le cas échéant susceptible d'être subdivisé, est introduit dans une enveloppe extérieure constituée d'un matériau d'emballage plat et flexible, des zones de bordure, se chevauchant les unes les autres du matériau d'emballage étant reliées ensemble par collage au niveau du fond d'emballage (12), et le matériau d'emballage étant constitué de deux couches différentes ou de deux composites différents constitués de couches, et la couche ou le composite à couches, tourné(e) vers le produit à emballer, présentant, à l'intérieur de la zone de bordure de matériau d'emballage se chevauchant et située en partie la plus haute, une ou plusieurs échancrures ou découpures traversantes découpées (6), à l'intérieur de la ou desquelles les deux zones de bordure de matériau d'emballage sont reliées ensemble, caractérisé en ce que la couche ou le composite à couches non pourvu(e) d'échancrures ou de découpures traversantes découpées est pourvu(e) sur la face inférieure d'un revêtement adhésif permanent.

2. Emballage constitué par pliage selon la revendication 1, caractérisé en ce que le revêtement adhésif permanent sert simultanément à relier les deux couches différentes ou les deux composites à couches différents.

3. Emballage constitué par pliage selon l'une des revendications 1 ou 2, caractérisé en ce que la couche (7) non pourvue des échancrures ou découpures traversantes est constituée au moins pour l'essentiel d'une feuille de matière plastique (13, 13'), le cas échéant transparente.

4. Emballage constitué par pliage selon la revendication 3, caractérisé en ce que le composite à couches pourvu des échancrures ou découpures traversantes (6) présente une feuille d'aluminium décorative et, le cas échéant, pourvue d'inscriptions, cette feuille d'aluminium étant reliée, du côté du produit à emballer, à une couche de papier, par l'intermédiaire d'une couche d'adhésif.

5. Emballage constitué par pliage selon l'une des revendications 1 à 4, caractérisé en ce que les deux zones de bordure du matériau d'emballage reliées ensemble en se chevauchant l'une l'autre se trouvent sur deux pliages en enveloppe (10, 11), se chevauchant l'un l'autre au niveau du fond d'emballage (12) et constitués du matériau d'emballage.

6. Emballage constitué par pliage selon l'une des revendications 1 à 5, caractérisé en ce que le produit à emballer est un produit ou article praliné.
